# EUROPÄISCHE PATENTSCHRIFT

(11) **EP 0 375 999 B1**
(45) Veröffentlichungstag und Bekanntmachung des Hinweises auf die Patenterteilung: **07.12.1994**
(21) Anmeldenummer: 89122319.0
(22) Anmeldetag: 04.12.1989
(51) Int. Cl.: H05B 6/78

(54) **Vorrichtung zur Behandlung von Gegenständen mit UHF-Energie**
Device for treating articles by UHF energy
Dispositif de traitement d'objets par énergie UHF

(30) Priorität: 24.12.1988 DE 3843904
(43) Veröffentlichungstag der Anmeldung: 04.07.1990
(73) Patentinhaber: Baumgarten, Wilfried, Dipl.-Ing., D-30982 Pattensen (DE)
(72) Erfinder: Baumgarten, Wilfried, Dipl.-Ing., D-30982 Pattensen (DE)
(74) Vertreter: Junius, Walther, Dr.

(56) Entgegenhaltungen:
- WO-A-85/04070
- DE-A- 2 620 277
- DE-U- 8 816 056
- FR-A- 2 500 707
- FR-A- 2 521 810
- GB-A- 1 502 262
- US-A- 3 916 137

## Beschreibung

Die Erfindung betrifft eine Vorrichtung zur Behandlung von Gegenständen mit UHF-Energie, bestehend aus einem langgestreckten Behandlungsraum, der aus Behandlungsstrecken und Temperaturausgleichsstrecken aufgebaut ist, der eingangs- und ausgangsseitig mit UHF-Schleusen versehen ist, durch den eine Fördervorrichtung verläuft und der an seiner Oberseite und/oder Unterseite mit Einspeisungsvorrichtungen für UHF-Energie versehen ist, die über Hohlleiter mit ihrer UHF-Energiequelle verbunden sind, wobei einige Teile der Oberseite des Behandlungsraumes seitlich der Einspeisungsvorrichtungen als abklappbare Deckel ausgebildet sind.

Eine derartige Vorrichtung ist aus der DE-26 42 152 bekannt geworden, die einen im Querschnitt C-förmigen Behandlungsraum aufweist, dessen offene Seite durch hochklappbare Türen verschließbar ist. Diese Vorrichtung hat den Vorteil, daß in den Behandlungsraum von oben und von unten her UHF-Energie eingespeist werden kann, und daß der Behandlungsraum für Bedienungs- und Reinigungsarbeiten überall zugänglich ist. Um einen festen Anschluß der Einspeisevorrichtungen für die UHF-Energie an die die UHF-Energie zuführenden Hohlleiter haben zu können, hat man den Nachteil in Kauf genommen, daß die Bedienungs- und Reinigungsarbeiten in gebückter Stellung vorgenommen werden müssen. Denn UHF-Behandlungsräume werden in einer Höhe von 60 bis 110 cm angeordnet.

Durch die FR-A-25 00 707 ist es bekannt geworden, UHF-Strahler auch im Deckel eines Behandlungsraumes vorzusehen und die Zuleitung der UHF-Energie aus dem zuführenden Hohlleiter über flexible Leiter vorzunehmen, die in einem Wellschlauch einen Koaxialleiter aufweisen. Derartige Koaxialleiter leiden aber, wenn sie sehr oft gebogen werden. Die Umkopplung der UHF-Energie aus einem Hohlleiter in einen Koaxialleiter und aus dem Koaxialleiter wieder in einen weiteren Hohlleiter, wie das bei dieser bekannten Vorrichtung geschieht, ist oftmals mit Schwierigkeiten, Verlusten und Störungen verbunden.

Die Erfindung vermeidet die Nachteile des Standes der Technik. Es ist die Aufgabe der vorliegenden Erfindung, eine Anlage zur Behandlung von Produkten mit UHF-Energie zu schaffen, die bei einfachem Aufbau eine Öffnung des Behandlungsraumes von oben her über die gesamte Länge des Behandlungsraumes gestattet, ohne daß die Energieankopplung Schwierigkeiten bereitet.

Die Erfindung besteht darin, daß auch Teile der Oberseite des Behandlungsraumes mit UHF-Einspeisungsvorrichtungen als abklappbare oder abnehmbare Deckel ausgebildet sind, und daß der von der UHF-Energiequelle zur UHF-Einspeisungsvorrichtung führende Hohlleiter ein in der Achse der Deckelscharniere angeordnetes Gelenk im Hohlleiter aufweist, aus mindestens zwei voneinander lösbaren Teilen besteht und an der Gelenkstelle von einer Falle für UHF-Energie umgeben ist.

Diese Vorrichtung ist leicht herstellbar und zeichnet sich dadurch aus, daß der Energieübergang in einfacher Weise realisiert ist, und die Anlage bei langer Lebensdauer störungsfrei ist. Verschleißteile, wie flexible Koaxialleiter, sind hierbei vermieden.

Baulich besonders einfach und sehr vorteilhaft ist es, wenn die beiden Hohlleiterteile an der Gelenkstelle mit Flanschen aneinander anliegen. Das gewährleistet einen guten Energieübergang und eine verschleißfreie Ausführung des Gelenkes.

Eine andere Möglichkeit der Ausführung besteht darin, daß die beiden Hohlleiter an der Gelenkstelle versetzt nebeneinander angeordnet sind und auf den einander zugekehrten Seiten eine Öffnung aufweisen, die von einem mechanischen ringförmigen Gelenk umgeben ist.

Damit der Behandlungsraum im Betrieb völlig mikrowellendicht ist, ist es zweckmäßig, wenn zumindest ein Deckelteil an mindestens einer Seite mit einer Mikrowellenfalle versehen ist und mit dieser ein benachbartes Deckelteil oder eine Endteil des Behandlungsraumes überfaßt.

Für manche Anwendungsfälle ist es zweckmäßig, wenn der Behandlungsraum einen einzigen, sowohl Einspeisestellen als auch Temperaturausgleichsstrecken überfassenden Deckel aufweist.

Weiter ist es aus baulichen Gründen zweckmäßig, wenn je Magnetron mindestens eine Verzweigung zu verschiedenen Einspeisestellen vorgesehen ist, und wenn von einem Magnetron gespeiste Einspeisestellen einem Deckel zugeordnet sind.

Das Wesen der vorliegenden Erfindung ist nachstehend anhand von in der Zeichnung schematisch dargestellten Ausführungsbeispielen näher erläutert. Es zeigen:
- Fig. 1: eine Seitenansicht des Behandlungsraumes,
- Fig. 2: eine Ansicht von oben auf den geschlossenen Behandlungsraum,
- Fig. 3: eine Ansicht von oben auf den geöffneten Behandlungsraum,
- Fig. 4: die Ansicht eines mit Gelenk versehenen Hohlleiters in der Betriebsstellung,
- Fig. 5: in Offenstellung,
- Fig. 6: eine andere Ansicht des Hohlleitergelenkes,
- Fig. 7: eine Metallschlauchverbindung zweier Hohlleiter an der Gelenkstelle,
- Fig. 8: einen Querschnitt durch eine Gelenkstelle, die aus zwei ineinander geschobenen Hohlleiterteilen besteht.

Der Behandlungsraum ist aus sechs Teilen zusammengebaut, von denen jeweils zwei in gleicher Weise gestaltet sind. Eingangsseitig weist der Behandlungsraum eine Eingangsschleuse 1 auf, an diese ist eine Behandlungsstrecke 2 angeschlossen und an diese eine Temperaturausgleichsstrecke 3. An diese schließt sich wieder eine Behandlungsstrecke 2 und an diese dann eine Temperaturausgleichsstrecke 3 an. Diese den Behandlungsraum bildenden Strecken sind am Ende durch eine Ausgangsschleuse 4 abgeschlossen. Jede dieser Strecken ist mit einem eigenen Deckel 5, 6 versehen. Jeder Deckel ist an zwei Scharnieren 7 angebracht. Die Deckel 5 der Behandlungsstrecken tragen einen Hohlleiter 8 mit zwei in das Innere der Behandlungsstrecke einlaufenden Einspeisungsstellen 9. Der Hohlleiter 8 weist zwei Krümmer 10 auf, die zu der Gelenkstelle 11 führen, die gleichachsig mit den Gelenken der Scharniere 7 angeordnet ist. Von dieser Gelenkstelle führt ein weiterer Hohlleiter 12 zur UHF-Energiequelle 13.

Beidseitig überfaßt der Deckel 5 mit seinen UHF-Fallen 14 den benachbarten Deckel 6 der Erholungsstrecke 3 bzw. die Schleuse 1, 4.

Dieses Gelenk läßt sich in verschiedenen Ausführungsformen herstellen. Im Ausführungsbeispiel der Fig. 4 und 5 weisen die im Querschnitt rechteckigen Hohlleiter 8, 12 an ihren Enden je einen gestrichelt angedeuteten Flansch 15 auf, welche von einem Gelenkring 16 mit zwei nach innen gerichteten Flanschen umgeben sind. Dieser Ring 16 ist als Mikrowellenfalle ausgebildet. Die Hohlleiter 8, 12 sind rechteckig. Im geschlossenen Zustand fluchten ihre Querschnitte miteinander, im geöffneten Zustand stehen die Querschnitte senkrecht zueinander.

Im Ausführungsbeispiel der Fig. 6 weisen die Hohlleiter 8, 12 auf den einander zugekehrten Seiten je eine Öffnung 17 auf, an die sich ein Rohrstück 18 mit einem Flansch 15 anschließt. Die beiden Flansche 15 sind durch einen Gelenkring 16 mit nach innen weisenden Flanschen überfaßt. Dieser Gelenkring 16 ist als Mikrowellenfalle ausgebildet.

Im Ausführungsbeispiel der Fig. 7 sind die beiden Hohlleiter 8, 12 mit ihren Öffnungen 17 durch einen Metallschlauch 19 verbunden.

Durch den Behandlungsraum verläuft als Fördervorrichtung ein Förderband 20.

Im Ausführungsbeispiel der Fig. 8 sind zwei Hohlleiterteile 21, 22 ineinandergesteckt. Beide Teile weisen einen Querschnittssprung innen bzw. außen auf. Ihr Innenquerschnitt ist identisch. Die Länge der ineinander gesteckten Rohrpartien beträgt ein Viertel der Wellenlänge.

### Liste der Bezugszeichen:

- 1: Eingangsschleuse
- 2: Behandlungsstrecke
- 3: Erholungsstrecke
- 4: Ausgangsschleuse
- 5: Deckel
- 6: Deckel
- 7: Scharnier
- 8: Hohlleiter
- 9: Einspeisungsstelle
- 10: Krümmer
- 11: Gelenkstelle
- 12: Hohlleiter
- 13: UHF-Energiequelle
- 14: UHF-Falle
- 15: Flansch
- 16: Gelenkring
- 17: Öffnung
- 18: Rohrstück
- 19: Metallschlauch
- 20: Förderband
- 21: Hohlleiterteil
- 22: Hohlleiterteil

## Patentansprüche

1. Vorrichtung zur Behandlung von Gegenständen mit UHF-Energie,
bestehend aus einem langgestreckten Behandlungsraum (2,3), der aus Behandlungsstrecken (2) und Temperaturausgleichsstrecken (3) aufgebaut ist, der eingangs- und ausgangsseitig mit UHF-Schleusen (1,4) versehen ist, durch den eine Fördervorrichtung (20) verläuft und der an seiner Oberseite und/oder Unterseite mit Einspeisungsvorrichtungen (9) für UHF-Energie versehen ist, die über Hohlleiter (12) mit ihrer UHF-Energiequelle verbunden sind, wobei einige Teile der Oberseite des Behandlungsraumes seitlich der Einspeisungsvorrichtungen (9) als abklappbare Deckel (5,6) ausgebildet sind, dadurch gekennzeichnet,
daß andere Teile (2) der Oberseite des Behandlungsraumes (2,3) mit UHF-Einspeisungsvorrichtungen (9) als abklappbare oder abnehmbare Deckel (5) ausgebildet sind,
und daß der von der UHF-Energiequelle (13) zur UHF-Einspeisungsvorrichtung (9) führende Hohlleiter (8,12) ein in der Achse der Deckelscharniere angeordnetes Gelenk (11) im Hohlleiter aufweist, aus mindestens zwei voneinander lösbaren Teilen besteht und an der Gelenkstelle (11) von einer Falle (16) für UHF-Energie umgeben ist.

2. Vorrichtung nach Anspruch 1,
dadurch gekennzeichnet,
daß die beiden Hohlleiterteile (8,12) an der Gelenkstelle (11) mit Flanschen (15) aneinander anliegen.

3. Vorrichtung nach Anspruch 1,
dadurch gekennzeichnet,
daß die beiden Hohlleiter (8,12) an der Gelenkstelle (11) versetzt nebeneinander angeordnet sind und auf den einander zugekehrten Seiten eine Öffnung (17) aufweisen, die von einem mechanischen ringförmigen Gelenk (15, 16, 18) umgeben ist.

4. Vorrichtung nach Anspruch 1,
dadurch gekennzeichnet,
daß mindestens ein Deckel (5) an mindestens einer Seite mit einer Mikrowellenfalle (14) versehen ist und mit dieser einen benachbarten Deckel (6) oder ein Endteil des Behandlungsraumes überfaßt.

5. Vorrichtung nach Anspruch 1,
dadurch gekennzeichnet,
daß der Behandlungsraum (2,3) einen einzigen, sowohl Einspeisestellen als auch Temperaturausgleichsstrecken (3) überfassenden Deckel aufweist.

6. Vorrichtung nach Anspruch 1,
dadurch gekennzeichnet,
daß je Magnetron mindestens eine Verzweigung zu verschiedenen Einspeisestellen vorgesehen ist,
und daß von einem Magnetron (13) gespeiste Einspeisestellen einem Deckel zugeordnet sind.

7. Vorrichtung nach Anspruch 1,
dadurch gekennzeichnet,
daß die Gelenkstelle (11) im Hohlleiter durch zwei ineinandergeschobene Hohlleiterteile (8,12) von kreisförmigem Querschnitt, vorzugsweise mit gleichbleibendem Innenquerschnitt, gebildet ist.

## Claims

1. Apparatus for the treatment of products with UHF-energy, consisting of a long treatment room (2,3) which consists of treatment sections (2,3) and temperature compensation sections (3), provided at the inlet and outlet side with UHF-locks (1,4) where a conveying device (20) is running and which is provided with feeding devices (9) for the UHF-energy at its upper side and/or lower side,
which are connected with their UHF-energy source by means of wave guide (12), whereby some parts of the upper side of the treatment room on the side of the feeding devices (9) are forming flapping cover (5,6)
characterized in that
further parts (2) of the upper part of the treatment room (2,3) are provided with UHF-feeding devices (9) forming flapping or removing covers (5) and that the wave guide (8,12) going from the UHF-energy source (13) to the UHF-feeding devices (9) is effected by an articulation (11) in the axis of the hinges of the covers, consists at least of two separable parts and at the articulation (11) is surrounded with a trap (16) for the UHF-energy.

2. Apparatus according to claim 1,
characterized in that
the two wave guides (8,12) are near another on the articulation point (11) with flanges (15).

3. Apparatus according to claim 1,
characterized in that
the wave guides (8,12) are transposed close together on the articulation point (11) and have an opening (17) on the opposite sides, which is surrounded with a mechanical articulation in form of a ring (15, 16, 18).

4. Apparatus according to claim 1,
characterized in that at least a cover (5) is equipped at least on a side with a micro-wave trap (14) and superposed with it on adjacent cover (6) or a final part of the treatment room.

5. Apparatus according to claim 1, characterized in that the treatment room (2,3) has only a cover superposing the feeding point as well as the temperature compensation sections (3).

6. Apparatus according to claim 1, characterized in that for each magnetron it is provided at least a branching on various feeding points and the feeding points fed by a magnetron (13) have a cover.

7. Apparatus according to claim 1, characterized in that the articulation point (11) in the wave guide consists of two parts of the wawe guide (8,12) pushed together, having a round section, preferably a constant inner section.

## Revendications

1. Dispositif pour le traitement de produits avec de l énergie UHF comprenant une chambre de traitement longue (2,3) composée des sections de traitement (2,3) et des sections de compensation de température (3), dotée à l entrée et à la sortie d écluses UHF (1,4) où passe un dispositif de transport (20) et qui est dotée sur sa face supérieure et/ou inférieure de dispositifs d alimentation (9) pour l énergie UHF, raccordés à la source d énergie UHF par des guides d ondes (12), quelques parties de la face supérieure de la chambre de traitement formant sur le coté des dispositifs d alimentation (9) des trappes rabattables caractérisé en ce que
d autres parties (2) de la face supérieure de la chambre de traitement (2,3) avec les dispositifs d alimentation UHF forment des trappes rabattables ou amovibles (5) et que le guide d ondes (8,12) entre la source d énergie UHF (13) et le dispositif d alimentation UHF (9) réalisé par une articulation (11) située dans l axe des charnières des trappes se compose au moins de deux pièces séparables l une de l auutre et est relié de mani|ere articulable sur le point d articulation (11) entouré d une pièce (16) pour l énergie UHF.

2. Dispositif selon la revendication 1,
caractérisé en ce que
les deux guides d ondes (8, 12) sont cote à cote sur le le point d articulation (11) avec des brides (15).

3. Dispositif selon la revendication 1,
caractérisé en ce que
les guides d ondes (8,13) sont décalés l un à coté de l autre sur le point d articulation (11) et ont une ouverture (17) sur les cotés opposés qui est entourée d une articulation mécanique en forme de bague (15,16,18)

4. Dispositif selon la revendication 1,
charactérisé en ce que
au moins une trappe (5) est dotée au moins sur un coté d un piège micro-ondes (14) et empiète avec celui-ci sur une trappe voisine (6) ou sur une partie extreme du canal de traitement.

5. Dispositif selon la revendication 1,
caractérisé en ce que
le canal de traitement (2,3) a une seule trappe empiétant autant sur les points d alimentation que sur les sections de compensation de température (3).

6. Dispositif selon la revendication 1,
caractérisé en ce qu il est prévu
pour chaque magnétron au moins une bifurcation sur différents points d alimentation et que les points d alimentation alimentés par un mangétron (13) ont une trappe.

7. Dispositif selon la revendication 1,
caractérisé en ce que
le point d articulation (11) dans le guide d onde est formé par deux parties de guides d ondes (8,12) poussées l une dans l autre, de section ronde, de préférence de section intérieure constante.
